# FASCICULE DE BREVET EUROPEEN

(11) **EP 2 324 173 B1**
(45) Date de publication et mention de la délivrance du brevet: **09.08.2017**
(21) Numéro de dépôt: 09748408.3
(22) Date de dépôt: 18.09.2009
(51) Int. Cl.: E05B 41/00, E05B 65/00

(54) **DISPOSITIF DE VERROUILLAGE D'UNE PORTE DE COMPARTIMENT TOILETTES**
VORRICHTUNG ZUM VERSCHLIESSEN EINER BADEZIMMERTÜR
DEVICE FOR LOCKING A BATHROOM DOOR

(30) Priorité: 18.09.2008 FR 0856264
(43) Date de publication de la demande: 25.05.2011
(73) Titulaire: SNCF MOBILITES, 93200 Saint-Denis (FR)
(72) Inventeur: DUMORTIER, Robert, F-72000 Le Mans (FR); DUMORTIER, Anne-Laure, F-72000 Le Mans (FR)
(74) Mandataire: Claudel, Amaury
(86) Numéro de dépôt international: PCT/FR2009/051757
(87) Numéro de publication internationale: WO 2010/031972

(56) Documents cités:
- DE-A1-102006 011 502
- FR-A- 674 662
- FR-A- 2 900 429
- JP-A- 2006 177 109
- US-A- 3 869 901

## Description

### Domaine Technique

L'invention se rapporte au domaine des dispositifs de verrouillage de porte depuis l'intérieur d'une pièce à verrouiller. Cette invention vise plus particulièrement les dispositifs de verrouillage de porte de compartiment de toilettes pouvant équiper, d'une part, des véhicules de type ferroviaires mais également de type aériens, routiers ou navals, et d'autre part, des lieux publics tels que des gares, musées, restaurants, hôtels ou de la voirie.

### Art antérieur

De façon générale, les dispositifs de verrouillage d'une porte peuvent permettre de fournir aux personnes situées à l'extérieur du compartiment une information visuelle fonction de l'état libre ou occupé du compartiment. Généralement, on utilise des signaux lumineux ou des codes couleurs tels que le vert pour indiquer que le compartiment est libre et le rouge pour indiquer que le compartiment est occupé.

Ce faisant, de tels dispositifs de verrouillage ne permettent pas d'informer les personnes malvoyantes sur l'état occupé ou libre du compartiment. Celles-ci sont donc obligées de demander l'aide d'un tiers.

D'autre part, le document JP 2006-177109A décrit un dispositif de verrouillage d'une porte de compartiment toilette selon le préambule de la revendication 1, donc comportant un organe d'information permettant de fournir au moins deux informations tactiles et visuelles fonction de l'état sélectionné par l'élément de verrouillage.

Ainsi, le but de l'invention est de fournir une solution alternative pour faciliter le voyage ou le quotidien des personnes malvoyantes dans un véhicule ou dans des lieux publics et améliorer leur confort durant leur voyage ou leur déplacement. Le but est également de simplifier l'utilisation et la compréhension de l'état du compartiment libre ou occupé pour tous les usagers.

### Exposé de l'invention

L'invention concerne donc un dispositif de verrouillage d'une porte de compartiment toilettes comportant un élément de verrouillage de la porte commandé manuellement depuis l'intérieur du compartiment. Un tel élément de verrouillage permet de sélectionner les états libre et occupé du compartiment et de verrouiller la porte lorsque l'état occupé est sélectionné.

De plus, un tel dispositif comporte un organe d'information agencé sur la porte au moins à l'extérieur du compartiment et permettant de fournir au moins deux informations tactiles et visuelles fonction de l'état sélectionné par l'élément de verrouillage.

Selon l'invention, ce dispositif se caractérise en ce qu' l'organe d'information comporte des pictogrammes en relief pour fournir une information tactile.

En d'autres termes, lorsqu'une personne malvoyante désire connaître l'état libre ou occupé du compartiment, celle-ci doit toucher l'organe d'information agencé sur la porte et identifier l'information tactile et visuelle correspondante au moyen des pictogrammes agencés sur l'organe d'information. Lorsqu'une personne entre dans le compartiment toilettes et souhaite en verrouiller sa porte, elle déplace l'élément de verrouillage pour sélectionner l'état occupé. L'actionnement de l'élément de verrouillage commande également l'organe d'information de manière à rendre accessible au toucher et visible la portion correspondant à l'état occupé du compartiment.

Avantageusement, l'organe d'information permet de fournir une troisième information tactile et visuelle correspondant à un état hors service du compartiment.

Ainsi, selon un premier mode de réalisation, la troisième information tactile et visuelle peut être sélectionnée par une personne habilitée au moyen d'une clé depuis l'extérieur du compartiment.

Autrement dit, la personne habilitée, qui peut être un contrôleur de billets dans un véhicule, peut verrouiller de l'extérieur le compartiment toilettes au moyen d'une clé spécifique. L'organe d'information est donc, dans ce cas, également déplacé de manière à fournir une troisième information tactile et visuelle distincte des deux précédentes. Cette troisième information tactile et visuelle ne peut être sélectionnée que par une personne habilitée, elle ne peut pas être sélectionnée depuis l'intérieur du compartiment au moyen de l'élément de verrouillage.

Selon un second mode de réalisation, la troisième information tactile et visuelle peut être sélectionnée automatiquement.

Dans ce cas, la troisième information tactile et visuelle est sélectionnée de manière automatique par l'automate du compartiment de toilettes lorsque qu'un dysfonctionnement est détecté tel une cuvette pleine ou bouchée par exemple.

Par ailleurs, la liaison entre l'élément de verrouillage et l'organe d'information peut être de natures diverses.

Ainsi, selon un premier mode de réalisation, le dispositif de verrouillage peut comporter une liaison mécanique agencée entre l'élément de verrouillage et l'organe d'information. Une telle liaison mécanique peut comporter des éléments tels que des engrenages, des cames, des biellettes, etc.

Selon un deuxième mode de réalisation, le dispositif de verrouillage peut comporter une liaison électrique agencée entre l'élément de verrouillage et l'organe d'information. Un servomoteur peut ainsi commander le déplacement de l'organe d'information.

Selon un mode de réalisation particulier, l'organe d'information peut être un ensemble monobloc mobile en rotation et comporter trois zones de formes différentes, réparties chacune sur un secteur angulaire de 120 degrés.

De cette manière, la rotation de l'organe d'information, pilotée par l'élément de verrouillage ou la clé depuis l'extérieur du compartiment, permet de rendre apparente l'une des trois zones de forme spécifique au niveau d'une ouverture ménagée dans la porte. Chacune des trois zones est donc alternativement accessible au toucher et visible lors d'une rotation de 120 degrés de l'organe d'information. Chaque forme distinctive correspond à un état déterminé du compartiment de toilettes.

Selon un autre mode de réalisation, l'organe d'information peut être un ensemble formé par au moins deux éléments, l'un deux éléments étant apte à recouvrir l'autre élément Dans ce cas, l'élément d'information Hors Service peut donc être distinct de celui des états libre et occupé et formé par un disque ou cache apte à recouvrir les deux autres éléments lors de sa mise en action.

Avantageusement, l'organe d'information peut comporter des pictogrammes en relief permettant de fournir une information tactile. En effet, les pictogrammes en relief peuvent être facilement identifiables par une personne malvoyante.

Avantageusement, l'organe d'information peut être agencé à proximité immédiate de la poignée d'ouverture de la porte du compartiment. Un tel agencement est notamment avantageux lorsque la liaison séparant l'organe d'information et l'élément de verrouillage est de type mécanique. Cette position facilite également le repérage de l'information par son caractère intuitif.

Selon un premier mode de réalisation, l'élément de verrouillage peut être mobile en translation entre deux positions correspondant aux états libre et occupé du compartiment. Par conséquent, il suffit à l'utilisateur de pousser ou de tirer l'élément de verrouillage après avoir fermé la porte du compartiment.

Selon un second mode de réalisation, l'élément de verrouillage peut être mobile en rotation entre deux positions correspondant aux états libre et occupé du compartiment. Dans ce cas, il suffit à l'utilisateur de faire pivoter l'élément de verrouillage une fois la porte du compartiment refermée.

En pratique, l'organe d'information peut être agencé sur la porte à l'intérieur du compartiment. De cette manière, une fois l'élément de verrouillage actionné, il est possible pour une personne malvoyante de vérifier si la porte est correctement verrouillée.

### Description sommaire des figures

La manière de réaliser l'invention ainsi que les avantages qui en découlent ressortiront bien du mode de réalisation qui suit, donné à titre indicatif mais non limitatif à l'appui des figures annexées, dans lesquelles :
- les figures 1 et 2 représentent des vues intérieures d'une porte de compartiment de toilettes équipée du dispositif de verrouillage conforme à l'invention,
- les figures 3, 4 et 5 représentent des vues extérieures de la porte de compartiment de toilettes,
- les figures 6 et 7 représentent en vue de face deux variantes d'un organe d'information, conforme à l'invention.

### Manière de réaliser l'invention

Comme déjà évoqué, l'invention concerne un dispositif de verrouillage d'une porte de compartiment de toilettes.

Tel que représenté à la figure 1, un tel dispositif de verrouillage comporte un élément de verrouillage (1) situé à l'intérieur du compartiment et permettant de verrouiller ou de permettre l'ouverture de la porte (2) au moyen d'une poignée (8). Par ailleurs, le dispositif de verrouillage comporte un organe d'information (3) qui peut être positionné à l'intérieur de la porte pour fournir une information à son occupant

Tel que représenté à la figure 2, lorsqu'une personne souhaite verrouiller la porte du compartiment, elle déplace l'élément de verrouillage (1) pour sélectionner l'état occupé du compartiment et verrouiller la porte. Simultanément, l'organe d'information (3) change de forme pour permettre à un usager malvoyant de vérifier l'état sélectionné du compartiment.

Tel que représenté à la figure 3, le dispositif de verrouillage comporte également un organe d'information (3) agencé à l'extérieur du compartiment. L'état sélectionné est l'état libre du compartiment. Par ailleurs, une serrure (9) peut permettre à une personne habilitée de verrouiller de l'extérieur la porte (2).

Tel que représenté à la figure 4, l'organe d'information permet de signaler à l'extérieur un état occupé du compartiment.

Tel que représenté à la figure 5, l'organe d'information (3) permet de signaler un état hors service du compartiment. Cet état peut être sélectionné par la personne habilitée au moyen d'une clé spécifique introduite dans la serrure (9) ou bien de manière automatique.

Tel que représenté à la figure 6, l'organe d'information (3) comporte trois zones (4, 5, 6) de formes différentes, chaque zone étant répartie sur un secteur angulaire de 120 degrés. Par ailleurs, des pictogrammes (7, 17, 27) sont agencés sur l'organe d'information de manière à faciliter la compréhension de l'état sélectionné du compartiment.

L'état "libre" peut être symbolisé par un pictogramme (17) formé par un cercle en relief par rapport à un plan de fond de l'organe d'information (3) tandis que l'état "occupé" peut être symbolisé par un pictogramme (17) formé par un cercle barré en relief.

L'état "hors service" du compartiment de toilettes peut quant à lui être symbolisé par un pictogramme (7) formé, par exemple, par une croix en relief de hauteur supérieur à 1mm.

Tel que représenté à la figure 7, l'organe d'information (3) peut également comporter des pictogrammes (7, 17, 27) se présentant sous d'autres formes. Ainsi, l'état "libre" du compartiment peut être symbolisé par un pictogramme (17) formé par une portion sphérique en creux et en relief par rapport au plan de fond de l'organe d'information (3).

L'état "occupé" du compartiment peut être quant à lui symbolisé par un pictogramme (27) formé par une portion sphérique bombée et en relief.

De telles portions sphériques bombée ou creuse peuvent chacune comporter un diamètre d'environ 10mm et présenter une hauteur de relief supérieure à 1.5mm.

Il ressort de ce qui précède qu'un dispositif de verrouillage conforme à l'invention, comporte de multiples avantages, et notamment :
- il permet d'informer des personnes malvoyantes de l'état d'occupation d'un compartiment de toilettes,
- il présente une grande simplicité d'utilisation,
- il est relativement simple à mettre en oeuvre et n'engendre pas des coûts très importants.

## Revendications

1. Dispositif de verrouillage d'une porte (2) de compartiment toilette comportant un élément de verrouillage (1) de la porte (2) commandé manuellement depuis l'intérieur du compartiment, ledit élément de verrouillage (1) permettant de sélectionner les états libre et occupé du compartiment et de verrouiller la porte (2) lorsque l'état occupé est sélectionné, ledit dispositif comportant un organe d'information (3) agencé sur la porte (2) au moins à l'extérieur du compartiment et permettant de fournir au moins deux informations tactiles et visuelles fonction de l'état sélectionné par l'élément de verrouillage (1), **caractérisé en ce que** l'organe d'information (3) comporte des pictogrammes (7) en relief pour fournir une information tactile.

2. Dispositif de verrouillage selon la revendication 1, **caractérisé en ce que** l'organe d'information (3) permet de fournir une troisième information tactile et visuelle correspondant à un état hors service du compartiment.

3. Dispositif de verrouillage selon la revendication 2, **caractérisé en ce que** la troisième information tactile et visuelle est sélectionnée par une personne habilitée au moyen d'une clé depuis l'extérieur du compartiment.

4. Dispositif de verrouillage selon la revendication 2, **caractérisé en ce que** la troisième information tactile et visuelle est sélectionnée automatiquement.

5. Dispositif de verrouillage selon la revendication 1, **caractérisé en ce qu'**il comporte une liaison mécanique agencée entre l'élément de verrouillage (1) et l'organe d'information (3).

6. Dispositif de verrouillage selon la revendication 1, **caractérisé en ce qu'**il comporte une liaison électrique agencée entre l'élément de verrouillage (1) et l'organe d'information (3).

7. Dispositif de verrouillage selon la revendication 2, **caractérisé en ce que** l'organe d'information (3) est un ensemble monobloc mobile en rotation et comportant trois zones (4, 5, 6) de forme différentes réparties chacune sur un secteur angulaire de 120°.

8. Dispositif de verrouillage selon la revendication 1, **caractérisé en ce que** l'organe d'information (3) est un ensemble formé par au moins deux éléments, l'un desdits au moins deux éléments étant apte à recouvrir l'autre élément.

9. Dispositif de verrouillage selon la revendication 1, **caractérisé en ce que** l'organe d'information (3) est agencé à proximité de la poignée (8) d'ouverture de la porte (2) du compartiment.

10. Dispositif de verrouillage selon la revendication 1, **caractérisé en ce que** l'élément de verrouillage (1) est mobile en translation entre deux positions correspondant aux états libre et occupé du compartiment.

11. Dispositif de verrouillage selon la revendication 1, **caractérisé en ce que** l'élément de verrouillage (1) est mobile en rotation entre deux positions correspondant aux états libre et occupé du compartiment.

12. Dispositif de verrouillage selon la revendication 1, **caractérisé en ce que** l'organe d'information (3) est agencé sur la porte (2) à l'intérieur du compartiment.

## Patentansprüche

1. Vorrichtung zum Verschließen der Tür (2) eines Toilettenabteils, mit einem manuell von innerhalb des Abteils betätigten Tür (2) - Verriegelungselement (1), wobei mit diesem Verriegelungselement (1) zwischen dem Zustand frei und besetzt des Abteils gewählt und die Tür (2) verriegelt werden kann, wenn besetzt gewählt wird, diese Vorrichtung enthält ein Informationsorgan (3), angebracht an der Tür (2), zumindest außen am Abteil, das mindestens zwei taktile und visuelle Informationen zu dem für die Verriegelungsvorrichtung (1) gewählten Zustand liefert, **dadurch gekennzeichnet, dass** das Informationsorgan (3) reliefförmige Piktogramme (7) enthält, um eine taktile Information zu liefern.

2. Verriegelungsvorrichtung gemäß Anspruch 1, **dadurch gekennzeichnet, dass** das Informationsorgan (3) eine dritte taktile und visuelle Information liefern kann, mit der angezeigt wird, dass das Abteil außer Betrieb ist.

3. Verriegelungsvorrichtung gemäß Anspruch 2, **dadurch gekennzeichnet, dass** die dritte taktile und visuelle Information von einer berechtigten Person mit einem Schlüssel von außerhalb des Abteils gewählt werden kann.

4. Verriegelungsvorrichtung gemäß Anspruch 2, **dadurch gekennzeichnet, dass** die dritte taktile und visuelle Information automatisch ausgewählt wird.

5. Verriegelungsvorrichtung gemäß Anspruch 1, **dadurch gekennzeichnet, dass** sie eine mechanische Verbindung, angeordnet zwischen dem Verriegelungselement (1) und dem Informationsorgan (3), enthält.

6. Verriegelungsvorrichtung gemäß Anspruch 1, **dadurch gekennzeichnet, dass** es eine elektrische Verbindung, angeordnet zwischen dem Verriegelungselement (1) und dem Informationsorgan (3), enthält.

7. Verriegelungsvorrichtung gemäß Anspruch 2, **dadurch gekennzeichnet, dass** es sich bei dem Informationsorgan (3) um eine drehbare kompakte Einheit handelt, die drei Zonen (4, 5, 6) unterschiedlicher Form enthält, die innerhalb eines Winkelausschnitts von 120° verteilt sind.

8. Verriegelungsvorrichtung gemäß Anspruch 1, **dadurch gekennzeichnet, dass** das Informationsorgan (3) eine Einheit, bestehend aus mindestens zwei Elementen bildet, eines dieser mindestens zwei Elemente ist dabei in der Lage, das andere Element zu bedecken.

9. Verriegelungsvorrichtung gemäß Anspruch 1, **dadurch gekennzeichnet, dass** das Informationsorgan (3) in der Nähe des Öffnungsgriffs (8) der Abteiltür (2) angebracht ist.

10. Verriegelungsvorrichtung gemäß Anspruch 1, **dadurch gekennzeichnet, dass** das Verriegelungselement (1) verschiebbar beweglich ist zwischen zwei Positionen, die den Zuständen frei und besetzt des Abteils entsprechen.

11. Verriegelungsvorrichtung gemäß Anspruch 1, **dadurch gekennzeichnet, dass** das Verriegelungselement (1) drehbar beweglich ist zwischen zwei Positionen, die den Zuständen frei und besetzt des Abteils entsprechen.

12. Verriegelungsvorrichtung gemäß Anspruch 1, **dadurch gekennzeichnet, dass** das Informationsorgan (3) an der Tür (2), innerhalb des Abteils angebracht ist.

## Claims

1. Device for locking the door (2) of a toilet cubicle comprising a door (2) locking element (1) operated manually from inside the cubicle, the said locking element (1) allowing the vacant and engaged states of the cubicle to be selected and the door (2) to be locked when the engaged state is selected, the said device including an information mechanism (3) located on the door (2) at least on the outside of the cubicle and providing at least two tactile and visual indicators of the state selected by the locking element (1), **characterised in that** the information mechanism (3) includes raised pictograms (7) to provide a tactile indicator.

2. Locking device according to claim 1, **characterised in that** the information mechanism (3) provides a third tactile and visual indicator corresponding to the cubicle being out of order.

3. Locking device according to claim 2, **characterised in that** the third tactile and visual indicator is selected by an authorised person using a key from outside the cubicle.

4. Locking device according to claim 2, **characterised in that** the third tactile and visual indicator is selected automatically.

5. Locking device according to claim 1, **characterised in that** it includes a mechanical connection located between the locking element (1) and the information mechanism (3).

6. Locking device according to claim 1, **characterised in that** it includes an electrical connection located between the locking element (1) and the information mechanism (3).

7. Locking device according to claim 2, **characterised in that** the information mechanism (3) is a one-piece assembly that is movable in rotation and includes three differently shaped areas (4, 5, 6), each distributed around a 120-degree angular sector.

8. Locking device according to claim 1, **characterised in that** the information mechanism (3) is an assembly formed by at least two elements, one of the said at least two elements being capable of covering the other element.

9. Locking device according to claim 1, **characterised in that** the information mechanism (3) is arranged in the vicinity of the handle (8) used to open the cubicle door (2).

10. Locking device according to claim 1, **characterised in that** the locking element (1) is movable in translation between two positions corresponding to the vacant and engaged states of the cubicle.

11. Locking device according to claim 1, **characterised in that** the locking element (1) is movable in rotation between two positions corresponding to the vacant and engaged states of the cubicle.

12. Locking device according to claim 1, **characterised in that** information mechanism (3) is positioned on the door (2) inside the cubicle.
